# EUROPÄISCHE PATENTSCHRIFT

(11) **EP 2 332 803 B1**
(45) Veröffentlichungstag und Bekanntmachung des Hinweises auf die Patenterteilung: **22.03.2017**
(21) Anmeldenummer: 10450185.3
(22) Anmeldetag: 25.11.2010
(51) Int. Cl.: B61L 5/10, E01B 26/00

(54) **Halterung für eine Detektiereinrichtung**
Holder for a detection device
Fixation pour un dispositif de détection

(30) Priorität: 04.12.2009 AT 19292009
(43) Veröffentlichungstag der Anmeldung: 15.06.2011
(73) Patentinhaber: Frauscher Sensortechnik Holding GMBH, 4774 St. Marienkirchen (AT)
(72) Erfinder: Buchinger, Gerald, 4780 Schärding (AT)
(74) Vertreter: Patentanwaltskanzlei Hübscher

(56) Entgegenhaltungen:
- EP-A1- 1 808 531
- EP-B1- 0 514 365
- DE-A1- 3 311 006
- DE-U- 1 951 534

## Beschreibung

Die Erfindung bezieht sich auf eine Vorrichtung zur Befestigung einer Halterung für eine Detektiereinrichtung an einer Schiene, mit einer Halterung, mit einer Schiene und mit einer den Abstand zu einer Zungenschiene messen Detektiereinrichtung, mit wenigstens einer mit dem Schienensteg der Schiene verbundenen Befestigungseinrichtung zur Halterung der Detektiereinrichtung an der Schiene, wobei die Detektiereinrichtung wenigstens einen zumindest teilweise in einem Gehäuse angeordneten induktiven Sensor aufweist.

Um bei einer Schienenweiche die Lage deren Zungenschiene gegenüber deren Backenschiene erfassen zu können, ist es aus dem Stand der Technik bekannt (EP 0 514 365 B1), an der Backenschiene eine Detektiereinrichtung zu befestigen, die den Abstand zur Zungenschiene messen bzw. detektieren kann. Bekannte Halterung hierfür weisen vergleichsweise große Muttern als Befestigungseinrichtung auf, die auf dem Außengewinde der Detektiereinrichtung laufend zur Befestigung am Schienensteg dadurch beitragen, in dem diese auf der durch den Schienensteg ragenden Detektiereinrichtung auf beiden Seiten des Schienenstegs festgezogen bzw. gegeneinander verspannt werden. Von Nachteil bei derartigen Halterungen ist es, dass aufgrund solch einer Befestigungseinrichtung ein verhältnismäßig großer Aufwand beim Positionieren der Detektiereinrichtung entsteht, weil nach dem Festziehen der Muttern ein Nachjustieren des Abstands der Detektiereinrichtung zur Zungenschiene nicht mehr möglich ist. Derartige Halterungen fordern daher meistens einen vergleichsweise hohen Bedienungsaufwand, der insbesondere auch nachteilig im Fall einer Wartung in Kauf genommen werden muss. Hinzu kommt, dass solche Halterungen auch keine vergleichsweise hohen Standzeiten gewährleisten können. Es ist nämlich bekannt, dass für die, in diesem Anwendungsbereich bestehenden rauen Umgebungsparametern und insbesondere auch die vergleichsweise hohen mechanischen Beanspruchungen durch Schienenbelastungen zu einer nicht vernachlässigbaren Gefahr des Lösens der kraftschlüssigen Verbindung der Befestigungseinrichtung, wobei solch eine Gefahr insbesondere bei den hier verwendeten und vergleichsweise großen Muttern groß ist. Ein Öffnen der Befestigung der Detektiereinrichtung kann jedoch gerade bei einer Überwachung von Schienenweichen nicht akzeptiert werden, so dass derartige Halterungen nur bedingt geeignet sind bzw. einen hohen Überprüfungs- und damit Wartungsaufwand bedürfen.

Einer Vorrichtung zur Anbringung von Sensoren bzw. Schaltmitteln an Schienen mit einem Gehäuse, das den bzw. die Sensoren oder Schaltmittel aufnimmt ist aus der EP 1 808 531 A1 bekannt. Das Gehäuse ist mit einer Halterung an der Schiene anbringbar und nimmt den Sensor in seinem Inneren auf. Eine Ähnliche Vorrichtung mit mit der Schiene verschraubtem Gehäuse offenbart die DE 33 11 006 A1. Eine Schnee- und Eisschmelzvorrichtung für Eisenbahnschienen offenbart die DE 1 951 534 U, gemäß der ein Träger vorgesehen ist, dem einerseits eine Befestigungseinrichtung am Schienensteg und andererseits eine Schelle zur Aufnahme eines Heizelementes zugeordnet ist.

Die Erfindung hat sich daher die Aufgabe gestellt, ausgehend vom eingangs geschilderten Stand der Technik eine Halterung zu schaffen, die äußerst robust und standfest ist. Außerdem soll die Halterung konstruktiv einfach und vergleichsweise bedienungs- und wartungsfreundlich sein.

Die Erfindung löst die gestellte Aufgabe dadurch, dass die Halterung einen Träger aufweist, dem einerseits die Befestigungseinrichtung am Schienensteg und andererseits eine in deren Aufnahmedurchmesser veränderbare Schelle zum Halten der Detektiereinrichtung, insbesondere zum kraftschlüssigen Halten des Gehäuses der Detektiereinrichtung, zugeordnet ist und dass der Schienensteg der Schiene eine Öffnung für die Detektiereinrichtung aufweist, wobei die Schelle der Halterung mit deren Schellenaufnahme gegenüber der Öffnung des Schienenstegs ausgerichtet ist.

Weist die Halterung einen Träger auf, dem einerseits die Befestigungseinrichtung am Schienensteg und andererseits eine insbesondere in deren Aufnahmedurchmesser veränderbare Schelle zum Halten der Detektiereinrichtung zugeordnet ist, dann kann es zunächst möglich werden, die Befestigung der Halterung getrennt von der Befestigung der Detektiereinrichtung zu betätigen. Im Gegensatz zum Stand der Technik kann daher über die Schelle die Detektiereinrichtung der Halterung entnommen oder daran befestigt werden, ohne dass die Befestigungseinrichtungen angetastet werden muss. Eine am Schienensteg befestigte Detektiereinrichtung kann daher auch für Wartungszwecke einfach entnommen werden, so dass eine besonders wartungs- und bedienungsfreundliche Halterung geschaffen werden kann. Hinzu kommt, dass nun die Art der Befestigungseinrichtung unabhängig von der Befestigung der Detektiereinrichtung gewählt werden kann, so dass die Befestigungseinrichtung den Schienenbelastungen entsprechend anpassbar wird. Schraub-, Schweiß- und/oder Nutverbindungen sind denkbar, um damit den widrigen Bedingungen zu trotzen und in Folge dessen für eine besonders standfeste Halterung zu sorgen. Außerdem kann damit die Detektiereinrichtung frei gegenüber der Lage der Befestigungseinrichtung am Schienensteg positioniert werden, da die Detektiereinrichtung aufgrund der Schelle in der Längsausrichtung verstellbar bleibt. Die Befestigungseinrichtung erlaubt daher nicht nur eine genauere Einstellmöglichkeit sondern führt auch zu einer verhältnismäßig einfachen Handhabung in der Montage, was selbst unter Ausschluss von Bedienungsfehlern für eine hohe Standfestigkeit sorgen kann.

Besondere konstruktive Vorrausetzungen ergeben sich, dadurch, dass eine Vorrichtung mit einer Schiene, mit einer Detektiereinrichtung und mit einer Halterung geschaffen wird.

Dadurch, dass der Schienensteg eine Öffnung für die Detektiereinrichtung aufweist, wobei die Schelle der Halterung mit deren Aufnahme gegenüber der Öffnung des Schienenstegs ausgerichtet ist, können die Montageverhältnisse durch konstruktive Einfachheit weiter vereinfacht werden.

Eine besonders standfeste Halterung kann geschaffen werden, wenn die Befestigungseinrichtung den Schienensteg durchsetzt und insbesondere formschlüssig mit der Schiene verbunden ist.

Ist die Schelle zwischen zwei Befestigungseinrichtungen des Trägers vorgesehen, dann kann die Detektiereinrichtung positionsgenau festgehalten werden.

Um Deformationen der Halterung durch Verformungen der Schienen verbessert abtragen zu können, erstreckt sich der Träger zwischen den Befestigungseinrichtungen zumindest teilweise bogenförmig in seiner Längsrichtung.

Der Abstand der Detektiereinrichtung zum Steg des Gleises kann auf einfache Weise eingestellt werden, in dem zwischen Schelle und Detektiereinrichtung eine Buchse, insbesondere zum Zentrieren der Detektiereinrichtung gegenüber der Schiene, vorgesehen ist. Außerdem kann die Buchse durch deren insbesondere elastischen Eigenschaften eine gewisse Dämpfungseigenschaft entfalten, um so die Detektiereinrichtung gegenüber Beschädigungen zu schützen.

Weist die Halterung eine Mutter zur Aufnahme eines Außengewindes am Gehäuse der Detektiereinrichtung auf, wobei die Mutter in Längsrichtung zur Schellenaufnahme versetzt angeordnet ist, so kann sich im Zusammenspiel Schelle und Mutter eine Art Sicherung der Detektiereinrichtung gegenüber unerwünschten Positionsänderungen ergeben. Dies dadurch, dass nämlich bei einem unbeabsichtigten Lösen der Schelle die Mutter im Zusammenspiel mit dem Außengewinde einer in Längsrichtung sich ergebenden Verschiebung der Detektiereinrichtung entgegenwirken kann.

Die Erfindung hat sich außerdem die Aufgabe gesetzt, ein Verfahren zu schaffen, mit dem auf einfache Weise eine Detektiereinrichtung an einer Schiene, insbesondere Backenschiene, befestigt und im Abstand gegenüber einer Zungenschiene eingestellt werden kann.

Die Erfindung löst die gestellte Aufgabe dadurch, dass beim Ausrichten des Abstands gegenüber der Zungenschiene die Detektiereinrichtung wenigstens in einer Schelle der Halterung bewegt wird, wonach dann die Detektiereinrichtung über ein Schließen der Schelle an der Backenschiene gehalten wird.

Wird beim Ausrichten des Abstands gegenüber der Zungenschiene die Detektiereinrichtung wenigstens in einer Schelle der Halterung bewegt, wonach dann die Detektiereinrichtung über ein Schließen der Schelle an der Backenschiene gehalten wird, dann kann ermöglicht werden, dass die Detektiereinrichtung unabhängig von der Handhabung der Befestigungseinrichtung an der Backenschiene fixiert bzw. in deren Position eingestellt werden kann, um damit anhand vereinfachter Verfahrensschritte den Montageaufwand reduzieren zu können.

Die Verfahrensbedingungen zur Positionierung der Detektiereinrichtung können noch weiter vereinfacht werden, wenn die Detektiereinrichtung einen Abstandshalter aufweist, wobei die Detektiereinrichtung soweit gegenüber der Zungenschiene bewegt wird, bis der Abstandshalter an der Zungenschiene anliegt, um damit die Detektiereinrichtung im Abstand zur Zungenschiene einzustellen.

In den Figuren ist der Erfindungsgegenstand anhand eines Ausführungsbeispiels beispielsweise dargestellt. Es zeigen
- Fig. 1: eine teilweise abgerissene Frontansicht auf eine an einer Schiene befestigten Halterung samt Detektiereinrichtung,
- Fig. 2: eine Schnittansicht nach II-II der nach Fig. 1 dargestellten Halterung und
- Fig. 3: eine Verwendung der nach Fig. 1 und 2 dargestellten Halterung bei einer Backenschiene mit anliegender Zungenschiene.

Die nach den Figuren 1 und 2 beispielsweise dargestellte Halterung 1 weist zwei Befestigungseinrichtungen 2 auf, mit denen die Halterung 1 am Schienensteg 3 der Schiene 4 befestigt bzw. damit formschlüssig verbunden werden kann. Als Befestigungseinrichtungen 2 werden herkömmliche Schraubverbindungen, die durch Bohrungen im Schienensteg 3 ragen bzw. diesen durchsetzen, verwendet. Um vorteilhafte Befestigungseigenschaften zu schaffen, weist die Halterung 1 einen Träger 5 auf, an dessen Enden die Befestigungseinrichtungen 2 vorgesehen sind und dem in seiner Mitte zur Halterung einer Detektiereinrichtung 6 eine Schelle 7 zugeordnet ist, wobei sich die Schelle 7 zwischen den beiden Befestigungseinrichtungen 2 befindet. Die Schellenaufnahme 8 der Schelle 7 ist gegenüber der Öffnung 3' des Schienenstegs 3 ausgerichtet, wobei die Schellenaufnahme 8 der Schelle 7 derart ausgebildet ist, dass damit das Gehäuse 6' der Detektiereinrichtung 6 umfasst werden kann. Damit kann gegenüber dem Stand der Technik eine Trennung zwischen Befestigung an der Schiene 4 und Befestigung der Detektiereinrichtung 6 geschaffen werden, um beispielsweise für eine einfach zu bedienende Halterung 1 sorgen zu können. Ebenso ist es damit einfach möglich, der Halterung 1 die elektrische Detektiereinrichtung 6 zu entnehmen, ohne dass damit die Befestigungseinrichtungen 2 bedient werden müssen, wodurch aufwendige Montagschritte vermieden werden können. Zur einfachen Bedienung der Halterung 1 weist die Schelle 7 einen Gewindestift 9 auf, über dessen Kopf 10 die Schelle 7 im Durchmesser deren Schellenaufnahme 8 verstellt werden kann.

Der Träger 5 erstreckt sich in Längsrichtung zwischen den Befestigungseinrichtungen 2 zumindest teilweise bogenförmig, um damit Biegebewegungen aufgrund eventueller Schienenverformungen verbessert zulassen bzw. abfedern zu können.

Außerdem kann durch die einfache Fixierung der Detektiereinrichtung 6 auf einfache Weise auch ein Abstand A der Detektiereinrichtung 6 gegenüber einer an der Backenschiene 4' anliegenden Zungenschiene 11 einer nicht dargestellten Schienenweiche eingestellt werden, was der Fig. 3 besser entnommen werden kann. Zu diesem Zweck muss lediglich die Zungenschiene 11 an die Backenschiene 4' herangeführt und dann die Detektiereinrichtung 6 an die Zungenschiene 11 angenähert werden, wonach dann die Schelle 7 festgezogen werden muss.

Zwischen Schelle 7 und Detektiereinrichtung 6 ist eine Buchse 12 vorgesehen, was insbesondere der Fig. 2 entnommen werden kann. Die Buchse 12 weist Ansätze 13 auf, mit dem die elektrische Detektiereinrichtung 6 gegenüber der Öffnung 3' der Schiene 4 bzw. des Schienenstegs 3 auf Abstand positioniert werden kann, was die Beschädigungsgefahr aufgrund von Verformungen der Schiene 3 im Bereich der Öffnung 3' vermindert. Außerdem kann durch eine Elastizität der Buchse 12 eine Dämpfung von eventuellen Belastungen auf die Detektiereinrichtung 6 ermöglicht werden.

Die Halterung 1 weist des Weiteren eine Mutter 15 auf, die im Zusammenspiel mit einem Schutzblech 16 eine Drehbefestigung ermöglicht. Zu diesem Zweck bildet das an der Halterung 5 befestigte Schutzblech 16 Backen 17 aus, die an der Mutter 15 anliegen. Da die Mutter 15 mit einem Außengewinde 18 am Gehäuse 6' der Detektiereinrichtung 6 zusammenwirkt bzw. im Eingriff steht, kann selbst bei einem Lösen der Schelle 7 die Detektiereinrichtung 6 weiter festgehalten werden, weil so die Mutter 15 einer unkontrollierten Bewegung der Detektiereinrichtung 6 entgegenwirken kann. Leichte Verdrehungen der Detektiereinrichtung 6 sind jedoch nicht zu vermeiden, welche Verdrehungen jedoch durch ein Anliegen eines Anschlussknies 19 der Detektiereinrichtung 6 am Schutzblech 16 bzw. des daraus austretenden elektrischen Kabels 20 begrenzt werden.

Des Weiteren ist an der Halterung 1 auch eine Kabelklemme 21 befestigt, mit dem die nicht dargestellten Anschlüsse der Detektiereinrichtung 6 gegenüber Kabelbelastungen geschützt werden können. Je nach Kabelverlauf kann die Position der Kabelklemme 21 am Träger 5 verändert werden. Zu diesem Zweck weist der Träger 5 an seinen Außenseiten Ansätze 22 mit Montagelöcher 23 auf, an die die Kabelklemme 21 mit Hilfe von Schrauben 24 jeweils befestigt werden kann.

Im vorderen Bereich der Detektiereinrichtung 6, in dem der induktive Sensor, insbesondere eine Spule 25 vorgesehen ist, ist eine Abschirmung 26 vorgesehen. Die Abschirmung 26 ist magnetisch leitfähig und besteht insbesondere aus einem Messingmaterial. Damit kann einerseits die Spule 25 gegenüber Störfelder abgeschirmt sowie ein mechanischer Schutz gegenüber Beschädigungen ermöglicht werden und andererseits auch eine gewisse Richtwirkung des von der Spule 25 erzeugten magnetischen Feldes erreicht werden, was zu besonderen Messeigenschaften führen kann. Solch eine Richtwirkung ist beispielsweise mit einem gegenüber der Detektiereinrichtung 6 sich erweiternden Verlauf 27 der Abschirmung 26 zu erreichen.

Die Montage der Halterung samt Detektiereinrichtung 6 wird anhand der Fig. 3 beispielsweise erläutert. Zuerst wird die Halterung 1 an den Schienensteg 3 der Schiene 4 montiert. Dann wird die Detektiereinrichtung durch eine Öffnung der Backenschiene 4' sowie durch eine Schelle 7 der Halterung 1 eingeschoben und solange gegenüber der Zungenschiene 11 bewegt, bis die Detektiereinrichtung 6 im Abstand A gegenüber der Zungenschiene 11 ausgerichtet und so ein sicheres Detektieren der Zungenschiene 11 möglich ist. Danach wird die Detektiereinrichtung 6 über ein Schließen der Schelle 7 im eingestellten Abstand A an der Backenschiene 4' gehalten.

Vorteilhaft wird die Detektiereinrichtung 6 soweit gegenüber der an der Backenschiene 4' anliegenden Zungenschiene 11 bewegt, bis ein an der Detektiereinrichtung 6 vorgesehener Abstandshalter 28 an der Zungenschiene 11 anliegt, um damit auf einfache Weise die Detektiereinrichtung 6 im Abstand A zur Zungenschiene 11 einzustellen bzw. den vordefinierten Abstand A sicherzustellen. Nach dem Fixieren der Detektiereinrichtung 6 über ein Schließen der Schelle 7 kann der Abstandshalter 28 abgenommen werden, um damit Berührungen zwischen Detektiereinrichtung 6 und Zungenschiene 11 auch während des Betriebs der Schienenweiche 14 zu vermeiden.

## Patentansprüche

1. Vorrichtung zur Befestigung einer Halterung (1) für eine Detektiereinrichtung (6) an einer Schiene (4), mit einer Halterung (1), mit einer Schiene (4) und mit einer den Abstand zu einer Zungenschiene (11) messenden Detektiereinrichtung (6), mit wenigstens einer mit dem Schienensteg (3) der Schiene (4) verbundenen Befestigungseinrichtung (2) zur Halterung der Detektiereinrichtung (6) an der Schiene (4), wobei die Detektiereinrichtung (6) wenigstens einen zumindest teilweise in einem Gehäuse (6') angeordneten induktiven Sensor (25) aufweist, **dadurch gekennzeichnet, dass** die Halterung (1) einen Träger (5) aufweist, dem einerseits die Befestigungseinrichtung (2) am Schienensteg (3) und andererseits eine in deren Aufnahmedurchmesser veränderbare Schelle (7) zum Halten der Detektiereinrichtung (6), insbesondere zum kraftschlüssigen Halten des Gehäuses (6') der Detektiereinrichtung (6), zugeordnet ist und dass der Schienensteg (3) der Schiene (4) eine Öffnung (3') für die Detektiereinrichtung (6) aufweist, wobei die Schelle (7) der Halterung (1) mit deren Schellenaufnahme (8) gegenüber der Öffnung (3') des Schienenstegs (3) ausgerichtet ist.

2. Vorrichtung nach Anspruch 1, **dadurch gekennzeichnet, dass** die Befestigungseinrichtung (2) den Schienensteg (3) durchsetzt und insbesondere formschlüssig mit der Schiene (4) verbunden ist.

3. Vorrichtung nach Anspruch 1 oder 2, **dadurch gekennzeichnet, dass** die Schelle (7) zwischen zwei Befestigungseinrichtungen (2) des Trägers (5) vorgesehen ist.

4. Vorrichtung nach Anspruch 1, 2 oder 3, **dadurch gekennzeichnet, dass** sich der Träger (5) zumindest teilweise zwischen Befestigungseinrichtung (2) und Schelle (7) bogenförmig in Längsrichtung erstreckt.

5. Vorrichtung nach einem der Ansprüche 1 bis 4, **dadurch gekennzeichnet, dass** zwischen Schelle (7) und Detektiereinrichtung (6) eine Buchse (12), insbesondere zum Zentrieren der Detektiereinrichtung (6) gegenüber der Schiene (4), vorgesehen ist.

6. Vorrichtung nach einem der Ansprüche 1 bis 5, **dadurch gekennzeichnet, dass** die Halterung (1) eine Mutter (15) zur Aufnahme eines Außengewindes (18) am Gehäuse (6') der Detektiereinrichtung (6) aufweist, wobei die Mutter (15) in Längsrichtung zur Schellenaufnahme (8) versetzt angeordnet ist.

7. Verfahren zur Befestigung einer Detektiereinrichtung (6) an einer Backenschiene (4'), bei dem die Detektiereinrichtung (6) in einer Öffnung des Stegs (3') der Backenschiene (4') zumindest teilweise vorgesehen und dann im Abstand (A) gegenüber einer Zungenschiene (11) ausgerichtet und in diesem Abstand (A) von einer an die Backenschiene (4') befestigten Halterung (1) gehalten wird, **dadurch gekennzeichnet, dass** beim Ausrichten des Abstands (A) gegenüber der Zungenschiene (11) die Detektiereinrichtung (6) wenigstens in einer Schelle (7) der Halterung (1) bewegt wird, wonach dann die Detektiereinrichtung (6) über ein Schließen der Schelle (7) an der Backenschiene (4') gehalten wird.

8. Verfahren nach Anspruch 7, **dadurch gekennzeichnet, dass** die Detektiereinrichtung (6) einen Abstandshalter (28) aufweist, wobei die Detektiereinrichtung (6) soweit gegenüber der Zungenschiene (11) bewegt wird, bis der Abstandshalter (28) an der Zungenschiene (11) anliegt, um damit die Detektiereinrichtung (6) im Abstand (A) zur Zungenschiene (11) einzustellen.

## Claims

1. Apparatus for fastening a holder (1) for a detecting device (6) to a rail (4), comprising a holder (1), comprising a rail (4) and comprising a detecting device (6) which measures the distance from a tongue rail (11), comprising at least one fastening device (2), which is connected to the rail web (3) of the rail (4), for holding the detecting device (6) on the rail (4), wherein the detecting device (6) has at least one inductive sensor (25) arranged at least partially in a housing (6'), **characterised in that** the holder (1) has a carrier (5) which, on the one hand, is allocated the fastening device (2) on the rail web (3) and, on the other hand, is allocated a clamp (7), of which the receiving diameter is variable, for holding the detecting device (6), in particular for holding the housing (6') of the detecting device (6) in a force-fitting manner, and **in that** the rail web (3) of the rail (4) has an opening (3') for the detecting device (6), wherein the clamp (7) of the holder (1) is oriented with its clamp receiver (8) with respect to the opening (3') of the rail web (3).

2. Apparatus as claimed in claim 1, **characterised in that** the fastening device (2) passes through the rail web (3) and is connected to the rail (4) in particular in a form-fitting manner.

3. Apparatus as claimed in claim 1 or 2, **characterised in that** the clamp (7) is provided between two fastening devices (2) of the carrier (5).

4. Apparatus as claimed in claim 1, 2 or 3, **characterised in that** the carrier (5) extends in an arcuate manner in the longitudinal direction at least partially between the fastening device (2) and the clamp (7).

5. Apparatus as claimed in any one of claims 1 to 4, **characterised in that** a bushing (12), in particular for centring the detecting device (6) with respect to the rail (4), is provided between the clamp (7) and the detecting device (6).

6. Apparatus as claimed in any one of claims 1 to 5, **characterised in that** the holder (1) has a nut (15) for receiving an external thread (18) on the housing (6') of the detecting device (6), wherein the nut (15) is arranged offset in the longitudinal direction with respect to the clamp receiver (8).

7. Method of fastening a detecting device (6) to a stock rail (4'), in which the detecting device (6) is provided at least partially in an opening of the web (3') of the stock rail (4') and then is oriented at the spaced interval (A) with respect to a tongue rail (11) and is held at this spaced interval (A) by a holder (1) which is fastened to the stock rail (4'), **characterised in that** when the spaced interval (A) is being oriented with respect to the tongue rail (11) the detecting device (6) is moved at least in one clamp (7) of the holder (1), after which the detecting device (6) is then held on the stock rail (4') by closure of the clamp (7).

8. Method as claimed in claim 7, **characterised in that** the detecting device (6) has a spacer (28), wherein the detecting device (6) is moved with respect to the tongue rail (11) until the spacer (28) lies against the tongue rail (11) in order thereby to adjust the detecting device (6) in the spaced interval (A) with respect to the tongue rail (11).

## Revendications

1. Dispositif de fixation d'une attache (1) pour un dispositif de détection (6) au niveau d'un rail (4), avec une attache (1), avec un rail (4) et avec un dispositif de détection (6) mesurant l'espacement par rapport à une lame d'aiguille (11), avec au moins un dispositif de fixation (2), relié à l'âme (3) du rail (4), pour le maintien du dispositif de détection (6) sur le rail (4), le dispositif de détection (6) comportant au moins un capteur (25) inductif disposé au moins en partie dans un boîtier (6'), **caractérisé en ce que** l'attache (1) comprend un support (5), auquel est attribué, d'une part, le dispositif de fixation (2) sur l'âme (3) et, d'autre part, une bride (7), modifiable dans son diamètre de logement, pour maintenir le dispositif de détection (6), en particulier pour le maintien par sécurité de force du boîtier (6') du dispositif de détection (6), et **en ce que** l'âme (3) du rail (4) présente une ouverture (3') pour le dispositif de détection (6), la bride (7) de l'attache (1) étant orientée avec son logement de bride (8) en regard de l'ouverture (3') de l'âme. (3).

2. Dispositif selon la revendication 1, **caractérisé en ce que** le dispositif de fixation (2) traverse l'âme (3) et est relié, en particulier de façon solidaire, avec le rail (4).

3. Dispositif selon la revendication 1 ou 2, **caractérisé en ce que** la bride (7) est prévue entre deux dispositifs de fixation (2) du support (5).

4. Dispositif selon la revendication 1, 2 ou 3, **caractérisé en ce que** le support (5) s'étend, en forme d'arc, dans le sens longitudinal, au moins en partie entre le dispositif de fixation (2) et la bride (7).

5. Dispositif selon l'une des revendications 1 à 4, **caractérisé en ce qu'**entre la bride (7) et le dispositif de détection (6), il est prévu une douille (12), en particulier pour centrer le dispositif de détection (6) au regard du rail (4).

6. Dispositif selon l'une des revendications 1 à 5, **caractérisé en ce que** l'attache (1) comporte un écrou (15) pour coopérer avec un filet extérieur (18) au niveau du boitier (6') du dispositif de détection (6), l'écrou (15) étant disposé décalé dans le sens longitudinal par rapport au logement de la bride (8).

7. Procédé de fixation d'un dispositif de détection (6) au niveau d'une contre-aiguille (4') pour lequel le dispositif de détection (6) est prévu au moins en partie dans une ouverture de l'âme (3') de la contre-aiguille (4') et est ensuite orienté avec un espacement (A) par rapport à une lame d'aiguille (11) et est maintenu dans cette espacement (A) par une attache (1) fixée au niveau de la contre-aiguille (4'), **caractérisé en ce que**, lors de l'orientation de l'espacement (A) par rapport à la lame d'aiguille (11), le dispositif de détection (6) est bougé au moins dans une bride (7) de l'attache (1), après quoi le dispositif de détection (6) est maintenu par une fermeture de la bride (7) au niveau de la contre-aiguille (4').

8. Procédé selon la revendication 7, **caractérisé en ce que** le dispositif de détection (6) présente un espaceur (28), le dispositif de détection (6) bougeant par rapport à la lame d'aiguille (11), jusqu'à ce que l'espaceur (28) est situé au niveau de la lame d'aiguille (11), afin de régler ainsi le dispositif de détection (6) dans l'espacement (A) par rapport à la lame d'aiguille (11).
